# EUROPÄISCHE PATENTSCHRIFT

(11) **EP 1 785 576 B1**
(45) Veröffentlichungstag und Bekanntmachung des Hinweises auf die Patenterteilung: **17.12.2008**
(21) Anmeldenummer: 06022692.5
(22) Anmeldetag: 31.10.2006
(51) Int. Cl.: E06B 7/23

(54) **Türdichtung mit einem einklipsbaren Grundelement**
Door seal with a clipable base element
Dispositif d'étanchéité de porte avec un élément de base encliquetable

(30) Priorität: 11.11.2005 DE 202005017785 U
(43) Veröffentlichungstag der Anmeldung: 16.05.2007
(73) Patentinhaber: SYLID Systemlogistik und Industriedienstleistung GmbH, 50169 Kerpen (DE)
(72) Erfinder: Witte, Manuela, 50226 Frechen (DE)
(74) Vertreter: Draudt, Axel Hermann Christian

(56) Entgegenhaltungen:
- DE-U1- 29 504 061
- DE-U1- 29 718 142
- US-A- 5 551 499

## Beschreibung

Die Erfindung betrifft eine Türdichtung zur Abdichtung eines Spaltes zwischen einer Tür und dem Boden, mit einem Grundkörper, an dem mindestens eine in eine Beschlagaufnahmenut eines Türflügels einrastbare Klipseinrichtung angeordnet ist, und mit mindestens einer Aufnahme für eine Dichteinrichtung, welche Aufnahme an einer der Klipseinrichtung abgewandten Seite des Grundkörpers angeformt ist.

Derartige Türdichtungen sind bekannt. So ist z.B. dem Bild der Seite 57 des Kataloges der Firma GKG vom Jahre 02/2004 eine Türdichtung mit der Bezeichnung WSA9365 entnehmbar, die die oben angegebenen Merkmale aufweist (siehe auch DE 29 504 061 U). Dabei hat der Grundkörper der aus Aluminium bestehenden Türdichtung noch einen Wetterschenkel, damit evtl. vorhandene Feuchtigkeit nach außen abgeleitet werden kann.

Oftmals ist es aber notwendig, diese Türdichtung aus Festigkeitsgründen noch zusätzlich mittels einer Befestigungsschraube an den Türflügel zu befestigen. Derartige Maßnahmen können aber bei dem oben angegebenen Türdichtungsmodell dazu führen, dass der Grundkörper sich aufgrund der zu hohen Spannung, die über die Befestigungsschraube übertragen wird, verformt und die Dichteinrichtungen nicht mehr funktionsgerecht im Betrieb aufliegen können. Eine Verformung des Grundkörpers kann des weiteren dadurch erfolgen, dass die Befestigungsschraube nicht lotrecht durch den Grundkörper und auch in die Beschlagaufnahmenut oder den Flügelrahmenrand eindringt.

Der Erfindung liegt daher die Aufgabe zugrunde, eine Türdichtung der eingangs genannten Art anzugeben, die mit technisch einfachen Mitteln stets eine sichere und feste Anbringung einer Befestigungsschraube ermöglicht.

Diese Aufgabe wird bei einer Türdichtung der eingangs genannten Art erfindungsgemäß dadurch gelöst, dass die Klipseinrichtung aus zwei einander gegenüberliegenden Klipsfüßen besteht, deren aufeinander zu gerichteten Flächen einen eine Aufnahme und Führung einer Befestigungsschraube ermöglichenden Abstand voneinander aufweisen.

Der Kern der Erfindung besteht darin, dass die Befestigungsschraube von den beiden aufeinander zu gerichteten Flächen der Klipsfüße nicht nur geführt sondern auch noch gehalten werden kann. Dies verhindert des weiteren ein Kippen der Türdichtung bzw. ein nicht lotrechtes Einführen der Befestigungsschraube.

Gemäß einer Weiterbildung der Erfindung ist es vorgesehen, dass jeder Klipsfuß einen an dem Grundkörper angeschlossenen Rastschenkel aufweist, der zumindest teilweise zu dem jeweiligen Ende des Grundkörpers hin geneigt ist, dass sich an den Rastschenkel ein Schenkel anschließt, dessen zum Ende des Grundkörpers weisende Außenfläche bezüglich des Rastschenkels eine entgegengesetzte Neigung aufweist, und dass nur jeder Schenkel die Fläche zur Aufnahme und Führung der Befestigungsschraube aufweist. Dies ist daher besonders vorteilhaft, weil in etwa 95% der auf dem Markt angebotenen Rahmenprofile mit der sogenannten Euro-Nut versehen sind, in die diese Rastschenkel-Schenkel-Kombination sicher und einfach einklipsbar ist. Bei den übrigen 5% ist aber diese Rastschenkel-Schenkel-Kombination nicht notwendig, so dass die Klipseinrichtung dafür diese Kombination nicht aufweisen braucht.

Da die Rastschenkel materialmäßig schwächer ausgebildet sind als die sich daran anschließenden Schenkel ist aufgrund der Elastizität der Rastschenkel ein Einklipsen vereinfacht. Hinzu kommt, dass durch die materialmäßig stärker ausgebildeten sich an die Rastschenkel anschließenden Schenkel die Befestigungsschraube trotzdem noch gut abgestützt und aufgenommen werden kann.

Dabei können die aufeinander zu gerichteten Flächen im wesentlichen parallel zu einander verlaufen. Es ist aber auch möglich, dass diese Flächen zu dem jeweiligen Ende des Schenkels hin konisch aufeinander zu laufend angeordnet sind. Durch letztere Maßnahme wird die Möglichkeit der Verformung des Grundkörpers noch weiter reduziert. Hinzu kommt, dass bei dem Einschrauben der Befestigungsschraube die Konizität wieder aufgehoben wird und die Klipsfüße noch fester in die Verrastung gedrückt werden und quasi auch noch dadurch gesichert werden.

Zur Erhöhung der Dichtwirkung und auch einer thermischen Trennung ist es vorteilhaft, wenn der Grundkörper zwei Aufnahmen für jeweils eine Dichteinrichtung aufweist. Dadurch wird quasi eine zusätzliche, abdichtende Hohlkammer gebildet.

Aus Materialersparnisgründen ist es vorteilhaft, wenn mindestens eine der Flächen eine in Längsrichtung der Türdichtung verlaufende Aussparung aufweist.

Eine noch bessere Eingriffsmöglichkeit der Befestigungsschraube mit den Flächen ist dann gegeben, wenn mindestens eine der Flächen eine den Halt der Befestigungsschraube unterstützende Riffelung aufweist.

Selbstverständlich können beide letztgenannten Maßnahmen auch miteinander kombiniert oder jeweils für beide Flächen angewandt werden.

Ist eine besonders gute thermische Trennung gewünscht, ist es vorteilhaft, wenn der Grundkörper mindestens eine Hohlkammer aufweist. Dabei sollte die Türdichtung möglichst aus einem Material bestehen, das einen Thermotransfer zumindest weitestgehend verhindert. Diese letztgenannte Wirkung kann noch dadurch erhöht werden, wenn fünf Hohlkammern vorhanden sind.

Zur Unterstützung der Anbringung der Befestigungsschraube ist es vorteilhaft, wenn der Grundkörper eine auf der die mindestens eine Aufnahme aufweisenden Seite punktweise oder durchgehend in Längsrichtung verlaufend angeordnete Einkerbung hat.

Gemäß einer Weiterbildung der Erfindung ist vorgesehen, dass die Dichteinrichtung in die Aufnahme unlösbar oder lösbar angeordnet ist.

Aus Materialersparnisgründen kann es vorteilhaft sein, wenn die Klipseinrichtung entlang der Längsrichtung des Grundkörpers lediglich abschnittsweise vorhanden ist. Eine einfache Herstellung ist aber dann gegeben, wenn die Klipseinrichtung entlang der gesamten Längserstreckung angeordnet ist, da dadurch das kostengünstige Strangpressverfahren zur Herstellung einsetzbar ist. Für die entsprechende Länge kann dann die Türdichtung abgeschnitten oder abgelängt werden.

Vorteilhafterweise besteht die Türdichtung aus Holzmaterial, Metall, Kunststoff oder einer beliebigen Kombination daraus.

Weitere Merkmale und Vorteile der Erfindung ergeben sich aus der folgenden Beschreibung mehrerer Ausführungsbeispiele sowie aus den Figuren, auf die Bezug genommen wird.

Es zeigen:
- Fig.1: eine Querschnittsansicht einer Türdichtung ohne Dichteinrichtung gem. eines ersten Ausführungsbeispiels,
- Fig.2: eine Querschnittsansicht einer Türdichtung ohne Dichteinrichtung gem. eines zweiten Ausführungsbeispiels,
- Fig.3: eine Querschnittsansicht einer Türdichtung ohne Dichteinrichtung gem. eines dritten Ausführungsbeispiels,
- Fig.4: eine Querschnittsansicht einer Türdichtung ohne Dichteinrichtung gem. eines vierten Ausführungsbeispiels, und
- Fig.5: die in Fig.4 gezeigte Türdichtung mit Dichteinrichtung im eingebauten Zustand.

Anhand der Figuren 1 bis 5 werden nunmehr vier Ausführungsbeispiele einer Türdichtung 10 näher beschrieben. Dabei bedeuten gleiche Bezugszeichen gleiche Merkmale, sofern nichts anderes ausgesagt ist.

Alle vier Ausführungsbeispiele sind im wesentlichen gleich und unterscheiden lediglich in einigen zusätzlichen vorteilhaften Merkmalen.

Jedes gezeigtes Ausführungsbeispiel der Türdichtung 10 dient zur Abdichtung eines Spaltes zwischen einer Tür und dem Boden bzw. einer Bodenschwelle. Jede Türdichtung 10 weist einen Grundkörper 12 auf, an dem mindestens eine in eine Beschlagaufnahmenut 14 eines Türflügels 16 einrastbare Klipseinrichtung 18 angeordnet ist.

Auf der dieser Klipseinrichtung 18 abgewandten Seite des Grundkörpers 12 sind bei allen Ausführungsbeispielen zwei Aufnahmen 20 vorhanden, in die in diesem Fall bürstenartige Dichteinrichtungen 22 eingesetzt werden können. Dabei besteht zum einen die Möglichkeit, mittels entsprechenden Maßnahmen wie z.B. Kleben oder ähnliches die bürstenartige Dichteinrichtung unlösbar in die Aufnahme 20 einzusetzen. Es sind aber auch andere Dichteinrichtungen denkbar; z.B. scheibenwischerartige Dichteinrichtungen.

Selbstverständlich ist es aber auch möglich, die bürstenartige Dichteinrichtung 22 in die als hinterschnittene Nut ausgebildete Aufnahme 20 einzuschieben und nicht zu fixieren. Eine derartige Maßnahme dient dann dazu, bei einer Verschleißerscheinung der bürstenartigen Dichteinrichtung 22 diese auf einfache Art und Weise austauschen zu können.

Die Klipseinrichtung besteht bei allen Ausführungsbeispielen der Türdichtung 10 aus zwei einander gegenüberliegenden Klipsfüßen 18, bei denen deren aufeinander zu gerichteten Flächen 24 einen eine Aufnahme und Führung einer Befestigungsschraube 26 ermöglichenden Abstand voneinander aufweisen. Diese Befestigungsschraube 26 ist in den Figuren 4 und 5 mittels mit einem Punkt unterbrochener Striche angedeutet. Das bedeutet also, dass der Abstand der beiden Flächen 24 voneinander geringer ist als der Durchmesser der Befestigungsschraube 26.

Im folgenden wird die Klipseinrichtung 18 näher beschrieben. Dabei besteht jeder Klipsfuß 18 aus einem an dem Grundkörper 12 angeschlossenen Rastschenkel 28. Dieser Rastschenkel 28 ist zumindest teilweise zu dem jeweiligen Ende des Grundkörpers 12 hin geneigt, was in den Ausführungsbeispielen gemäß der Figuren 1 bis 3 der Fall ist. Dabei ist jeder Rastschenkel 28 zunächst quer zum Grundkörper 12 verlaufend angeordnet und neigt sich dann in die oben angegebene Richtung.

Diese zunächst quer zum Grundkörper 12 verlaufende Ausdriftung des Rastschenkels 28 ist in dem Ausführungsbeispiel gemäß Fig.4 nicht vorhanden. Das liegt daran, dass bei dem Ausführungsbeispiel gemäß Fig.4 der Grundkörper 12 in diesem Fall mit fünf Hohlkörpern 36 versehen ist, die dann dadurch die Höhe des Grundkörpers 12 um die quer zum Grundkörper 12 verlaufende den Rastschenkelabschnitt 28 der Ausführungsbeispiele 1 bis 3 gemäß der Figuren 1 bis 3 zum Einhalten einer gemeinsamen Gesamthöhe überbrücken. Aufgrund dieses geneigten Abschnittes des Rastschenkels 28 wird ein Einrasten in die in Fig.5 gezeigte Beschlagaufnahmenut 14 ermöglicht. Diese Beschlagaufnahmenut 14 ist ebenfalls eine hinterschnittene Nut, so dass dann die geneigten Teile der Rastschenkel 28 dort zur Anlage gelangen können. Dies ist daher besonders vorteilhaft, weil in etwa 95% der auf dem Markt angebotenen Rahmenprofile mit der sogenannten Euro-Nut versehen sind, in die diese Rastschenkel-Schenkel-Kombination sicher und einfach einklipsbar ist. Bei den übrigen 5% ist aber diese Rastschenkel-Schenkel-Kombination nicht notwendig, so dass die Klipseinrichtung 18 dafür diese Kombination nicht aufweisen braucht.

Selbstverständlich kann auch lediglich mittels der Befestigungsschraube 26 die Türdichtung 10 an dem Türflügel 16 befestigt werden.

An dem Rastschenkel 28 setzt sich jeweils ein Schenkel 30 fort, dessen zum Ende des Grundkörpers 12 weisende Außenfläche bezüglich des Rastschenkels 28 eine entgegen gesetzte Neigung aufweist. Des weiteren weist nur dieser Schenkel 30 die Fläche 24 auf, die der Aufnahme und Führung der Befestigungsschraube 26 dient.

Diese Flächen 24 weisen bei allen Ausführungsbeispielen eine Konizität dahingehend auf, dass sie zum jeweiligen Ende des Schenkels 30 hin konisch aufeinander zu laufen. Da diese Konizität erst von der Befestigungsschraube 26 aufgehoben werden muss, bis diese Befestigungsschraube 26 in den Rahmen des Türflügels 16 eindringen kann, wird die Möglichkeit der Verformung des Grundkörpers 12 reduziert. Hinzukommt, dass bei eingeschraubter Befestigungsschraube 26 die Klipsfüße 18 noch fester in die Verrastung gedrückt werden und auch quasi noch dadurch gesichert sind. Obwohl in den Figuren nicht gezeigt, ist es selbstverständlich auch möglich, dass die Flächen 24 zueinander parallel verlaufen, wenn sie noch nicht in den Türflügel 16 eingesetzt worden sind.

Das in der Fig.2 dargestellte Ausführungsbeispiel unterscheidet sich von demjenigen gemäß Fig.1 lediglich dadurch, dass eine der Flächen 24 eine in Längsrichtung der Türdichtung 10 verlaufende Aussparung 32 aufweist. Diese Aussparung 32 dient im wesentlichen der Materialreduzierung. Selbstverständlich können beide Flächen 24 mit einer derartigen Aussparung 32 versehen sein.

Das in Fig.3 gezeigte dritte Ausführungsbeispiel unterscheidet sich von den beiden anderen dadurch, dass mindestens eine der beiden Flächen 24 eine den Halt der Befestigungsschraube 26 unterstützende Riffelung 34 aufweist. Auch hier ist es selbstverständlich möglich, dass beide Flächen 24 mit einer derartigen Riffelung 34 versehen sind.

Außerdem sind noch weitere Kombinationsmöglichkeiten gegeben, indem die eine Fläche 24 mit der Aussparung 32 und die gegenüberliegende Fläche 24 mit der Riffelung 34 versehen ist.

Zur Erhöhung der thermischen Trennung ist bei dem vierten Ausführungsbeispiel gemäß Figuren 4 und 5 der Grundkörper 12 der Türdichtung 10 mit in diesem Fall fünf Hohlkammern 36 versehen. Die Anzahl der Kammern ist selbstverständlich beliebig.

Damit eine Bedienperson die Türdichtung 10 einfacher mit dem Türflügel 16 verschrauben kann, sind bei allen Ausführungsbeispielen auf der die Aufnahme 20 aufweisenden Seite des Grundkörpers 12 punktweise oder durchgehend in Längsrichtung verlaufend angeordnete Einkerbungen 38 vorhanden. Sollte es sich bei der Türdichtung 10 um ein Strangpressprofil handeln, so ist diese Einkerbung 38 selbstverständlich durchgehend.

Eine ähnliche Argumentation gilt auch für die folgende Merkmalskombination. Es ist nämlich möglich, die Klipseinrichtung 18 entlang der Längsrichtung des Grundkörpers 12 abschnittsweise oder entlang der gesamten Längserstreckung anzuordnen.

Mögliche Materialien zur Herstellung der Türdichtungen sind entweder Holzmaterial, Metall, Kunststoff oder auch beliebige Kombinationen daraus.

Sollte die Türdichtung ein Strangpressprofil sein und außerdem auch noch einer thermischen Trennung dienen, so ist als Material Kunststoff bevorzugt.

### Bezuaszeichenliste:

- 10: Türdichtung
- 12: Grundkörper
- 14: Beschlagaufnahmenut
- 16: Türflügel
- 18: Klipseinrichtung/Klipsfuß
- 20: Aufnahme
- 22: Dichteinrichtung
- 24: Fläche
- 26: Befestigungsschraube
- 28: Rastschenkel
- 30: Schenkel
- 32: Aussparung
- 34: Riffelung
- 36: Hohlkammer
- 38: Einkerbung

## Patentansprüche

1. Türdichtung (10) zur Abdichtung eines Spaltes zwischen einer Tür und dem Boden, mit einem Grundkörper (12), an dem mindestens eine in eine Beschlagaufnahmenut (14) eines Türflügels (16) einrastbare Klipseinrichtung (18) angeordnet ist, und mit mindestens einer Aufnahme (20) für eine Dichteinrichtung (22), welche Aufnahme (20) an einer der Klipseinrichtung (18) abgewandten Seite des Grundkörpers (12) angeformt ist, **dadurch gekennzeichnet, dass** die Klipseinrichtung aus zwei einander gegenüberliegenden Klipsfüßen (18) besteht, deren aufeinander zu gerichteten Flächen (24) einen eine Aufnahme und Führung einer Befestigungsschraube (26) ermöglichenden Abstand voneinander aufweisen.

2. Türdichtung (10) nach Anspruch 1, **dadurch gekennzeichnet, dass** jeder Klipsfuß (18) einen an dem Grundkörper (12) angeschlossenen Rastschenkel (28) aufweist, der zumindest teilweise zu dem jeweiligen Ende des Grundkörpers (12) hin geneigt ist, dass sich an den Rastschenkel (28) ein Schenkel (30) anschließt, dessen zum Ende des Grundkörpers (12) weisende Außenfläche bezüglich des Rastschenkels (28) eine entgegengesetzte Neigung aufweist, und dass nur jeder Schenkel (30) die Fläche (24) zur Aufnahme und Führung der Befestigungsschraube (26) aufweist.

3. Türdichtung (10) nach Anspruch 1 oder 2, **dadurch gekennzeichnet, dass** die Flächen (24) im wesentlichen parallel zueinander verlaufen.

4. Türdichtung (10) nach Anspruch 2, **dadurch gekennzeichnet, dass** die Flächen (24) zu dem jeweiligen Ende des Schenkels (30) hin konisch aufeinander zu - laufend angeordnet sind.

5. Türdichtung (10) nach einem der Ansprüche 1 bis 4, **dadurch gekennzeichnet, dass** der Grundkörper (12) zwei Aufnahmen (20) für jeweils eine Dichteinrichtung (22) aufweist.

6. Türdichtung (10) nach einem der Ansprüche 1 bis 5, **dadurch gekennzeichnet, dass** mindestens eine der Flächen (24) eine in Längsrichtung der Türdichtung (10) verlaufende Aussparung (32) aufweist.

7. Türdichtung (10) nach einem der Ansprüche 1 bis 6, **dadurch gekennzeichnet, dass** mindestens eine der Flächen (24) eine den Halt der Befestigungsschraube (26) unterstützende Riffelung (34) aufweist.

8. Türdichtung (10) nach einem der Ansprüche 1 bis 7, **dadurch gekennzeichnet, dass** der Grundkörper (12) mindestens eine Hohlkammer (36) aufweist.

9. Türdichtung (10) nach Anspruch 8, **dadurch gekennzeichnet, dass** fünf Hohlkammern (36) vorhanden sind.

10. Türdichtung (10) nach einem der Ansprüche 1 bis 9, **dadurch gekennzeichnet, dass** der Grundkörper (12) eine auf der die mindestens eine Aufnahme (20) aufweisenden Seite punktweise oder durchgehend in Längsrichtung verlaufend angeordnete Einkerbung (38) hat.

11. Türdichtung (10) nach einem der Ansprüche 1 bis 10, **dadurch gekennzeichnet, dass** die Dichteinrichtung (22) in die Aufnahme (20) unlösbar oder lösbar angeordnet ist.

12. Türdichtung (10) nach einem der Ansprüche 1 bis 11, **dadurch gekennzeichnet, dass** die Klipseinrichtung (18) entlang der Längsrichtung des Grundkörpers (12) abschnittsweise oder entlang der gesamten Längserstreckung angeordnet ist.

13. Türdichtung nach einem der Ansprüche 1 bis 12, **dadurch gekennzeichnet, dass** die Türdichtung aus Holzmaterial, Metall, Kunststoff oder einer beliebigen Kombination daraus besteht.

## Claims

1. Door seal (10) for sealing a gap between a door and the ground, having a base body (12), on which at least one clip device (18) -which can latch into a bracket-receiving groove (14) of a door leaf (16) - is disposed, and having at least one receiver (20) for a sealing device (22), which receiver (20) is integrally formed on a side of the base body (12) remote from the clip device (18), **characterised in that** the clip device consists of two mutually opposing clip bases (18), whose surfaces (24) directed towards each other are at a spaced disposition with respect to each other enabling a fixing screw (26) to be received and guided.

2. Door seal (10) as claimed in Claim 1, **characterised in that** each clip base (18) comprises a latch limb (28) which is attached to the base body (12) and is at least partly inclined towards the respective end of the base body (12), **in that** a limb (30) is attached to the latch limb (28) and its outer surface facing the end of the base body (12) has an opposed inclination in relation to the latch limb (28), and **in that** only each limb (30) comprises the surface (24) for receiving and guiding the fixing screw (26).

3. Door seal (10) as claimed in Claim 1 or 2, **characterised in that** the surfaces (24) extend substantially in parallel with each other.

4. Door seal (10) as claimed in Claim 2, **characterised in that** said surfaces (24) are disposed so as to taper conically with respect to each other towards the respective end of the limb (30).

5. Door seal (10) as claimed in any one of Claims 1 to 4, **characterised in that** the base body (12) comprises two receivers (20), one for each sealing device (22).

6. Door seal (10) as claimed in any one of Claims 1 to 5, **characterised in that** at least one of the surfaces (24) comprises a cut-out (32) extending in the longitudinal direction of the door seal (10).

7. Door seal (10) as claimed in any one of Claims 1 to 6, **characterised in that** at least one of the surfaces (24) comprises ribbing (34) which aids in holding the fixing screw (26).

8. Door seal (10) as claimed in any one of Claims 1 to 7, **characterised in that** the base body (12) comprises at least one hollow chamber (36).

9. Door seal (10) as claimed in Claim 8, **characterised in that** five hollow chambers (36) are provided.

10. Door seal (10) as claimed in any one of Claims 1 to 9, **characterised in that** the base body (12) has a notch (38) disposed so as to extend in the longitudinal direction at points or in a continuous manner on the side comprising the at least one receiver (20).

11. Door seal (10) as claimed in any one of Claims 1 to 10, **characterised in that** the sealing device (22) is disposed in a non-releasable or releasable manner in the receiver (20).

12. Door seal (10) as claimed in any one of Claims 1 to 11, **characterised in that** the clip device (18) is disposed in sections along the longitudinal direction of the base body (12) or along the entire longitudinal extension.

13. Door seal as claimed in any one of Claims 1 to 12, **characterised in that** the door seal consists of wood material, metal, synthetic material or any combination thereof.

## Revendications

1. Dispositif d'étanchéité de porte (10) pour l'étanchéification d'une fente entre la porte et le sol, avec un corps de base (12) sur lequel est agencé au moins un dispositif à clip (18) pouvant être encliqueté dans une rainure de logement de garniture (14) d'un vantail de porte (16) et avec au moins un logement (20) pour un joint d'étanchéité (22), lequel logement (20) est formé sur un côté, éloigné du dispositif à clip (18), du corps de base (12), **caractérisé en ce que** le dispositif à clip est constitué de deux pieds de clip (18) qui se font face et dont les surfaces (24) orientées l'une vers l'autre présentent entre elles une distance permettant un logement et un guidage d'une vis de fixation (26).

2. Dispositif d'étanchéité de porte (10) selon la revendication 1, **caractérisé en ce que** chaque pied de clip (18) comporte un côté encliquetable (28) qui est raccordé au corps de base (12) et qui est incliné au moins partiellement vers l'extrémité correspondante du corps de base (12), **en ce qu'**un côté (30), dont la surface extérieure regardant vers l'extrémité du corps de base (12) présente, par rapport au côté encliquetable (28), une inclinaison opposée, fait suite au côté encliquetable (28) et **en ce que** ce côté (30) uniquement comporte la surface (24) pour le logement et le guidage de la vis de fixation (26).

3. Dispositif d'étanchéité de porte (10) selon la revendication 1 ou 2, **caractérisé en ce que** les surfaces (24) s'étendent globalement parallèlement l'une à l'autre.

4. Dispositif d'étanchéité de porte (10) selon la revendication 2, **caractérisé en ce que** les surfaces (24) sont agencées de manière à s'étendre en cône en direction de l'extrémité respective du côté (30).

5. Dispositif d'étanchéité de porte (10) selon l'une des revendications 1 à 4, **caractérisé en ce que** le corps de base (12) comporte deux logements (20) pour un joint d'étanchéité (22) à chaque fois.

6. Dispositif d'étanchéité de porte (10) selon l'une des revendications 1 à 5, **caractérisé en ce qu'**au moins l'une des surfaces (24) comporte un évidement (32) s'étendant dans le sens de la longueur du dispositif d'étanchéité de porte (10).

7. Dispositif d'étanchéité de porte (10) selon l'une des revendications 1 à 6, **caractérisé en ce qu'**au moins l'une des surfaces (24) comporte des stries (34) aidant au maintien de la vis de fixation (26).

8. Dispositif d'étanchéité de porte (10) selon l'une des revendications 1 à 7, **caractérisé en ce que** le corps de base (12) comporte au moins une chambre creuse (36).

9. Dispositif d'étanchéité de porte (10) selon la revendication 8, **caractérisé en ce qu'**il possède cinq chambres creuses (36).

10. Dispositif d'étanchéité de porte (10) selon l'une des revendications 1 à 9, **caractérisé en ce que** le corps de base (12) présente une entaille (38) agencée de manière à s'étendre de façon continue ou discontinue dans le sens de la longueur sur le côté comportant le au moins un logement (20).

11. Dispositif d'étanchéité de porte (10) selon l'une des revendications 1 à 10, **caractérisé en ce que** le joint d'étanchéité (22) est agencé de manière amovible ou de manière inamovible dans le logement (20).

12. Dispositif d'étanchéité de porte (10) selon l'une des revendications 1 à 11, **caractérisé en ce que** le dispositif à clip (18) est agencé par tronçons le long de la direction longitudinale du corps de base (12) ou le long de la totalité de la dimension longitudinale.

13. Dispositif d'étanchéité de porte selon l'une des revendications 1 à 12, **caractérisé en ce que** le dispositif d'étanchéité est en un matériau à base de bois, en métal, en une matière plastique ou en une combinaison quelconque de ces matériaux.
